# EUROPÄISCHE PATENTSCHRIFT

(11) **EP 1 787 884 B1**
(45) Veröffentlichungstag und Bekanntmachung des Hinweises auf die Patenterteilung: **14.01.2009**
(21) Anmeldenummer: 06023907.6
(22) Anmeldetag: 17.11.2006
(51) Int. Cl.: B61D 35/00, A47K 3/40

(54) **Sanitärkabine in Modulbauweise**
Modular type sanitary cell
Cabine sanitaire en construction modulaire

(30) Priorität: 21.11.2005 DE 102005055758
(43) Veröffentlichungstag der Anmeldung: 23.05.2007
(73) Patentinhaber: satek gmbh, 73084 Salach (DE)
(72) Erfinder: Hille, Wolfgang, Dipl.-Ing., 72667 Schlaitdorf (DE)
(74) Vertreter: Borchert, Uwe Rudolf

(56) Entgegenhaltungen:
- EP-A2- 1 512 356
- DE-A1- 4 336 418
- DE-A1- 19 732 264
- US-A- 4 541 132

## Beschreibung

Die Erfindung betrifft eine Sanitärkabine in Modulbauweise für Fahrzeuge, insbesondere für Schienenfahrzeuge mit einer Bodenwanne, einer Decke und mit zugeordneten Wand- und Türelementen.

Solch eine Sanitärkabine ist aus der DE 4 336 418 bekannt.

Es ist üblich, in Fahrzeugen, insbesondere in Schienenfahrzeugen für den Nah- und Fernverkehr sogenannte Sanitärkabinen vorzusehen, die neben Wasch- und WC-Becken samt zugehöriger Wasserver- und Entsorgung weitere zusätzliche sanitäre Ausrüstungsteile umfassen. Solche Sanitärkabinen weisen in der Regel eine wasserdichte Bodenwanne, vorzugsweise aus glasfaserverstärktem Kunststoff mit einem definierten Auffangvolumen auf. Die räumliche Ausbildung der Bodenwanne bestimmt damit die Form des Grundrisses der Sanitärkabine und damit die Raumverhältnisse im Fahrzeugaufbau. Eine solche Ausbildung ist wenig veränderbar und erfordert bei notwendig werdenden Änderungen bezüglich des zur Verfügung stehenden Raumes und des gewünschten Designs neue Bodenwannen, deren Fertigung im Hinblick auf benötigte neue Werkzeugformen ebenfalls aufwendig ist.

Hier Abhilfe durch einen neuen Konstruktionsaufbau einer Sanitärkabine zu schaffen, ist Aufgabe der Erfindung.

Diese Aufgabe ist erfindungsgemäß durch die Merkmale des Patentanspruches 1 gelöst.

Weitere Merkmale der Erfindung ergeben sich aus den Unteransprüchen.

Durch die Erfindung wird ein neues modulares System geschaffen, das auf kostensparende Weise unterschiedliche Grundrisse für Sanitärkabinen zu realisieren erlaubt. Hierdurch werden insbesondere für den Entwurf von Passagierwaggons von schienengebundenen Fahrzeugen neue kostengünstige Design-Möglichkeiten eröffnet und es lassen sich bereits vorhandene Waggons einfach und kostensparend modernisieren.

Durch die erfindungsgemäße Unterteilung der benötigten Bodenwanne in eine Trägerplatte und in ein damit verbundenes umlaufendes Randprofil mit Verbindungselementen zwecks Aufnahme der Wandelemente lassen sich alle möglichen Grundrissformen auch für schwierige Raumverhältnisse kostengünstig realisieren. Durch funktionelle Zusammenfassung und örtliche Zuordnung von Wasch- und WC-Becken können alle notwendigen elektro-, luft- und wassertechnischen Installationen zu einem Zentralelement zusammengefasst werden, dass in mit Vor- und Rücksprünge vorsehenden Formteilen eines der Wandelemente der Sanitärkabine unterzubringen ist. Hierdurch wird der Forderung, im Wagonbau platzsparende Bauelemente zu verwenden, ebenfalls Genüge getan. Damit haben die verbleibenden, als Plattenelemente ausgebildeten Wandelemente lediglich nur noch raumbildenden Charakter für die zu erstellende Sanitärkabine und sind den jeweiligen Forderungen leicht anzupassen.

Vorteilhafterweise ist die wasserfeste Trägerplatte der Bodenplatte ein HPL-Kompaktlaminat, das mit Ausnahme des Eingangsbereiches der Sanitärkabine von dem Randprofil umlaufend umfasst und kraftschlüssig sowie wasserdicht mit dieser verbunden ist. Das Randprofil bildet also die Umfangswandung der Bodenwanne und erfüllt gleichzeitig weitere statische und konstruktiver Funktionen. Neben der statischen Tragfunktion bildet das Randprofil gleichzeitig auch den optischen Abschluss des Sockelbereiches. Über die angeformte Feder der Nut-Feder-Verbindung besteht die Möglichkeit, verschiedenartige Wandelemente mit der Trägerplatte zu verbinden. Im Gegensatz zu bisherigen Konstruktionen, bei denen ein dreidimensional verformter glasfaserverstärkter Kunststoffrand den optischen Abschluss bildete und die Tagfunktion von in Aluminium eingehaustem Glasfaserharz übernommen wurde, werden bei der erfindungsgemäßen Konstruktion Tragfunktion und optischer Abschluss in einem Profil vereint. Auf diese Weise werden ferner Schmutzansammlungen erschwert und sind solche, sofern vorhanden, wieder leicht zu entfernen. Die Höhe des Randprofils verhindert darüber hinaus, dass Bodenputzwasser die Wandelemente erreicht. Auf das Randprofil können sowohl senkrecht aufgehende glasfaserverstärkte Kunststoffwände aufgesetzt werden, es können aber auch solche Formteile mit Ausbuchtungen für benötigten Installationsbedarf hinter der WC-Kanine, oder Einbuchtungen die schräg nach hinten verlaufen aufgesetzt werden, um so Fußfreiraum für Rollstuhlfahrer zu bilden, die solche Sanitärkabinen benutzen. Die erfindungsgemäße Ausbildung des Randprofils ermöglicht ferner - wie bereits erwähnt - den Sockel für die sichtbare Außenseite der Sanitärkabine zu bilden. Die Form des Randprofils ist so ausgebildet, dass es bündig mit der Trägerplatte ist, so dass mittels einer optischen Verblendung - in der Regel mit Bodenbelagsmaterial aus dem Material des Fahrzeugbodens - der Übergang Bodenplatte/Randprofil verdeckt werden kann. Durch einen Rücksprung auf der abgewendeten Seite des Randprofils ist auch ein höherer Sockel möglich, der eine zusätzliche Querbefestigung zwischen Wand und Randprofil erlaubt. Um die Forderung der Bodenwannenbildung zu erfüllen, ist dem Eingangsbereich der Sanitärkabine eine besonders ausgebildete Türlaufschiene zugeordnet mit einem Kantenschutz für die Stoßkante der Trägerplatte. Diese untere Türlaufschiene bildet einerseits einen Damm, um Wasser, welches sich in der Sanitärkabine befindet, daran zu hindern, diese zu verlassen. Andererseits bildet der Kantenschutz eine Abdeckung für die Stelle, wo der Bodenbelag endet und der Kantenschutzwinkel beginnt. Der Kantenschutzwinkel ist aus Edelstahl gefertigt und deckt die Kante am Boden des Schwellenbereichs bündig ab. Hierzu ist die untere Türlaufschiene im Wechsel mit dem Wagonboden und der Trägerplatte verschraubt. Die Türlaufschiene kann daher bereits bei der Produktion der Bodengruppe fixiert und eingedichtet werden. Die Verschraubung zum Wagonboden erfolgt dann bei der Montage im Waggon und wird benötigt, um ein Aufschüsseln der Bodenplatte im Eingangsbereicht, wo die Kraft der aufliegenden senkrechten Wandelemente fehlt, zu verhindern.

Die Erfindung ist an Hand eines in der Zeichnung mehr oder minder schematisch dargestellten Ausführungsbeispiels beschrieben.

Es zeigen:
- Fig. 1: den Grundriss einer Sanitärkabine gemäß der Erfindung,
- Fig. 2: den Aufriss eines Wandelements einer Sanitärkabine gem. Fig. 1,
- Fig. 3: einen Schnitt durch zwei Varianten eines Wand-elementes entlang der Linie III - III in Fig. 1,
- Fig.: 4 einen Schnitt entlang der Linie I - I in Fig.2 mit einer unterschiedlich ausgebildete Verbindungsstelle gem. Fig. 3 im Bereich eines Funktionselements,
- Fig. 5: einen Schnitt entlang der Linie V - V in Fig.2 mit einer unterschiedlich ausgebildeten Verbindungsstelle gem. Fig. 4 im Bereich eines Funktionselements und
- Fig. 6: die Verbindungsstellen zwischen Trägerplatte und unterer Türlaufschiene im Schnitt längs der Linie VI - VI in Fig. 1.

Eine in Fig. 1 insgesamt mit der Bezugsziffer 10 bezeichnete Sanitärkabine ist von senkrecht auf einer Trägerplatte 11 stehenden, Seitenwände bildenden Wandelementen 12, 13, 14, 15 und 17 sowie von einem Türbereich 16 gebildet und umfasst ein WC- und ein WaschBecken 18 und 19.

Das aus glasfaserverstärktem Kunststoff bestehende als Formteil ausgebildete Wandelement 14 umfasst ausgeformte integrale Verbindungselemente für das WC-Becken 18 - senkrechte Montageplatte 81 - und das Waschbecken 19 - waagerechter Vorbau 80 - sowie für einen Lüfter 21, eine Revisionstür 22, eine Ausformung 24, ein mit einer Ablage versehenen Haltegriff 25, einen Haltegriff 26, ein über Eck geführtes Leuchtband 28, ein Lager 29 für WC-Papier, eine Revisiöffnung (für ein Ventil) 30, einen Seifenspender 31, einen Händetrockner 32, ein Bedienpaneel 33, einen Wasserauslauf 34, einen WC-Papierspender mit Reserveablage 36, einen Notrufknopf 37, eine Revision 38 für das Grauwasser, einen Fußfreiraum 39 für einen Rollstuhlfahrer eine Tür 40 vor einer Steuertafel, einen Spiegel 41, einen Türverriegelungsknopf 42, einen Abfallbehälter 43 sowie eine Tür 44 vor dem Abfallbehälter 43, vgl. Fig. 2.

Die verbleibende Wandelemente 12, 13, 15 und 17 haben lediglich raumbildenden Charakter und bestehen aus ebenen bzw. gebogenem Sandwichplattenmaterial.

Als Grundriss bestimmendes Bauelement der Sanitärkabine 10 ist die als Boden dienende Trägerplatte 11 aus einem wasserfesten HPL-Kompaktlaminat vorgesehen, auf der ein umlaufende Randprofil 50 mittels Schrauben 51 wasserdicht verschraubt und verklebt ist, wie dies Fig. 3 zeigt. Dieses Rahmenprofil bildet also eine wasserdichte Wandung der von Trägerplatte 11 und Randprofil 50 gebildeten Bodenwanne der Sanitärkabine 10, es hat statische Tragfunktion für die Wandelemente 12-15, 17 und bildet gleichzeitig den optischen Abschluss des Sockelbereiches der Sanitärkabine 10.

Wie die Figuren 3 und 4 zeigen, besitzt das Randprofil 50 einen eine verbreiterte Basis bildenden Fuß 52 mit abgerundeter Kante 53 und ein an dem dem Fuß 52 abgewandten Ende befindliches Verbindungselement für die aufzusetzenden Wandelemente in Form einer Feder 54. Diese Feder greift in eine Nut 55 des jeweiligen Wandelementes ein und bildet somit den Teil einer Nut-Feder-Verbindung für das Befestigen der Wandelemente auf der Trägerplatte 11.

Die Verbindungsstelle zwischen Trägerplatte 11 und Wandelement kann ferner, insbesondere für die Befestigung von aus Sandwichplatten bestehenden Wandelementen - vgl. Wandelemente 12, 13 und 17 - mit einer zusätzlichen, als Querbefestigung dienenden Schraubverbindung, bestehend aus einer Halteplatte 57 und Schrauben 58, ausgestattet sein; vgl. die in Fig. 3 dargestellten Beispiele.

Die beschriebenen Wandelemente stehen also senkrecht auf den Randprofilen 50 und diese auf der Trägerplatte 11. Für als Fußfreiräume für Rollstuhlfahrer benötigte Ausformungen 39 - vgl. Fig. 2 - kann aber auch eine geneigte Befestigung von Teilen der Wandelemente 12-15, 17 vorgesehen werden, wie dies Fig. 5 zeigt.

Die begehbare Fläche des Bodens der Sanitärkabine 10 verkörpert durch die Trägerplatte 11, ist mit einem Kautschukbelag 60 belegt. Der Vorteil einer solchen Belagsart ist darin zu sehen, dass aus gestalterischen Gründen ein Belag gewählt werden kann, der ähnlich oder gleich dem übrigen Belagsmaterial im Fahrzeug ist. Andererseits ermöglicht die Verwendung eines Kautschukbelags 60 seine Austauschmöglichkeit, falls seine Oberfläche zerstört wurde. Durch das beschriebene Randprofil 50 mit seiner abgerundeten Kante 53 ist gewährleistet, dass der Anschlussbelag 60 zur Wandung - verkörpert durch das Randprofil 50 - umlaufend eine saubere definierte Kante bildet ohne in die schwer zugänglichen E-ckenbereiche der Sanitärkabine 10 zu den aufstehenden Wandungen zu ragen.

Wie oben erwähnt, ist der Türbereich 16 frei vom Randprofil 50. Um auch dort die Forderung nach einer Wannenbildung mit Hilfe der Trägerplatte 11 zu erfüllen, ist die für die Führung der Türflügel notwendige untere Türlaufschiene 70 als den Ablauf von Wasser aus der Sanitärkabine 10 hindernder Damm ausgebildet, der mittels Schrauben 71 mit der Trägerplatte 11 und mittels Schrauben 72 mit dem Wagonboden 73 verbunden ist. Der bündige Abschluss zum Belag 60 bildet einen Kantenschutzwinkel 74 aus Edelstahl, der ebenfalls mittels der genannten Schrauben befestigt ist, vgl. Fig. 6.

### BEZUGSZEICHENLISTE

- 10: Sanitärkabine
- 11: Trägerplatte
- 12: Wandelement
- 13: Wandelement
- 14: Wandelement
- 15: Wandelement
- 16: Türbereich
- 17: Wandelement in kreisförmig gebogener Form
- 18: WC-Becken
- 19: Waschbecken
- 20: Installationsgruppe
- 21: Lüfter
- 22: Revisionstür
- 24: Ausformung
- 25: Haltegriff mit Ablage
- 26: Haltegriff
- 28: Leuchtband
- 29: Lager für WC-Papier
- 30: Revisionsöffnung für Wasserventil
- 31: Seifenspender
- 32: Händetrockner
- 33: Bedienpaneel
- 34: Wasserauslauf
- 36: WC-Papierspender inkl. Reservepapier
- 37: Notrufknopf
- 38: Revision für Grauwasser
- 39: Rücksprung für Fußfreiraum für Rollstuhlfahrer
- 40: Tür vor Steuertafel
- 41: Spiegel
- 42: Türverriegelungsknopf
- 43: Abfallbehälter
- 44: Tür vor Abfallbehälter
- 50: Randprofil
- 51: Schrauben der Trägerplatte
- 52: Randprofilfuß
- 53: Abgerundete Fußkante
- 54: Feder
- 55: Nut
- 57: Halteplatte
- 58: Schrauben der Halteplatte
- 59: Verblendung
- 60: Kautschukbelag
- 70: Türlaufschiene
- 71: Schrauben der Türlaufschiene
- 72: Schrauben zur Verbindung mit dem Wagonboden
- 73: Fahrzeugboden
- 74: Kantenschutzwinkel aus Edelstahl
- 80: Vorbau
- 81: Montageplatte

## Patentansprüche

1. Sanitärkabine in Modulbauweise für Fahrzeuge, insbesondere für Schienenfahrzeuge mit einer Bodenwanne, einer Deckenplatte und mit zugeordneten Wand- und Türelementen, **dadurch gekennzeichnet dass** die Bodenwanne durch eine mit dem Fahrzeugboden (73) verbindbare Trägerplatte (11) mit einem umlaufenden, lediglich durch den Eingangsbereich (16) der Sanitärkabine (10) unterbrochenen, kraftschlüssig verbundenen Randprofil (50) gebildet ist, das ein integrales Verbindungselement (54) zur formschlüssigen Aufnahme der Wandelemente (12 - 15) aufweist, während der Trägerplatte (11) im Eingangsbereich der Sanitärkabine (10) eine einen das Auslaufen von Wasser verhindernden Damm bildende Türlaufschiene (70) zugeordnet ist, dies alles in derartiger Anordnung, dass die raumbildende Gestaltung der Sanitärkabine (10) durch die entsprechend den Raumverhältnissen des mit der Sanitärkabine (10) aüszustattenden Fahrzeuges gewählte Form der Trägerplatte (11) bestimmt ist.

2. Sanitärkabine nach Anspruch 1, **dadurch gekennzeichnet, dass** das als Wandung der Bodenwanne dienende Randprofil (50) einen der Trägerplatte (11) zugewandten Fuß (52) mit breiter Basis mit abgerundetem Übergang (53) zwischen Fuß (52) und Sockel sowie am abgewandten Ende der Basis eine Feder (54) für eine Nut-Feder-Verbindung zwischen Randprofil (50) und Wandelementen (12 - 15) umfasst.

3. Sanitärkabine nach den Ansprüchen 1 und 2, **dadurch gekennzeichnet, dass** das mit der Feder (54) versehene Randprofil (50) der formschlüssigen Aufnahme der Wandelemente (12 - 15) dient, die als senkrecht stehende Wandteile oder geneigte Formteile der Sanitärkabine (10) ausgebildet sind.

4. Sanitärkabine nach den Ansprüchen 1 bis 3, **dadurch gekennzeichnet, dass** zwischen Randprofil (50) und Trägerplatte (11) eine Schraubverbindung (51) vorgesehen ist.

5. Sanitärkabine nach den Ansprüchen 1 bis 4, **dadurch gekennzeichnet, dass** zwischen Randprofil (50) und Wandelementen (12 - 15) eine zusätzliche Schraubverbindung (57, 58) als Querbefestigung zwischen aus Trägerplatte (11) und Randprofil (50) gebildetem Sockel und Wandelement der Sanitärkabine (10) vorgesehen ist.

6. Sanitärkabine nach den Ansprüchen 1 bis 5, **dadurch gekennzeichnet, dass** im Eingangsbereich (16) der Sanitärkabine (10) eine als Damm ausgebildete Türlaufschiene (70) sowohl mit der Trägerplatte (11) als auch mit dem Waggonboden (73) verschraubt und mit einem den Bodenbelag (60) des Eingangsbereichs (16) der Sanitärkabine abdeckenden Kantenschutzwinkel (74) verbunden ist.

7. Sanitärkabine nach den Ansprüchen 1 bis 6, **dadurch gekennzeichnet, dass** das Wandelement (14) ein aus glasfaserverstärktem Kunststoff bestehende Formteil ist, dessen Vor- und Rücksprünge (24, 39) einerseits die Aufnahme von elektrischen, luft- und wassertechnischen Installationen ermöglichen und andererseits Freiraum für Rollstuhlfahrerfüße bilden.

8. Sanitärkabine nach den Ansprüchen 1 - 7, **dadurch gekennzeichnet, dass** durch funktionelle Zusammenfassung und örtliche Zuordnung von WC- und Waschbecken (18, 19) alle elektro-, luft- und wassertechnischen Installationen zu einem Zentralelement (20) zusammengefasst und mit dem genannten Wandelement (14) verbunden sind, während die verbleibenden Wandelemente (12, 13, 15, 17) der Sanitärkabine (10) lediglich raumbildend ausgebildete Plattenbauteile sind.

9. Sanitärkabine nach den Ansprüchen 1 bis 8, **dadurch gekennzeichnet, dass** die Trägerplatte (11) aus einem HPL-Kompaktlaminat besteht, deren begehbare ebene Fläche mit einem Kautschukbelag (60) versehen ist.

10. Sanitärkabine nach den Ansprüchen 1 bis 9, **dadurch gekennzeichnet, dass** Randprofil (50) und Wandelement (12, 13, 15, 17) eine den Sockel für die sichtbare Außenseite der Sanitärkabine (10) bildende Verblendung (59) auf weisen.

11. Sanitärkabine nach einem oder mehreren der vorhergehenden Ansprüche, **dadurch gekennzeichnet, dass** das als GFK-Formteil ausgebildete Wandelement (14) einen waschtischartig geformten, etwa waagerecht abstehenden Wandbereich (80) zur Aufnahme des Waschbeckens (19) sowie eine etwa senkrecht verlaufende Montageplatte (81) zur Aufnahme des WC-Beckens (18) aufweist, die integrale Teile des Wandelements (14) sind.

## Claims

1. Modular type sanitary cell for motor vehicles, primarily for railway vehicles equipped with a base tub, a ceiling panel, and with related wall and door elements, **characterized in that** the base tub is designed by a support platform (11) connectable with the base of the motor vehicle (73) and equipped with a surrounding, friction-locked border profile (50), only interrupted by the entry area (16) of the sanitary cell (10), which is equipped with an integral connecting element (54) for the form-locked acceptance of the wall element (12 -15), while in the entry area of the sanitary cell (10) the support platform (11) is combined with a door sliding rail (70) forming a barrage, avoiding the leakage of water, and all this is arranged so that it is defined for the space-forming design of the sanitary cell (10) through the respective form of the support platform (11) selected according to the space conditions of the motor vehicle to be equipped with the sanitary cell (10).

2. Sanitary cell according to claim 1, **characterized in that** the border profile (50), used as wall of the base tub, comprehends a foot (52) oriented towards the support platform (11), equipped with a wide base with a rounded transition area (53) and between the foot (52) and the basement and on the averted ending of the basis there is a spring (54)for a key and slot joint between the border profile (50) and the wall elements (12-15).

3. Sanitary cell according to claims 1 and 2, **characterized in that** the border profile (50) of the form-locked acceptance of the wall element (12-15) equipped with the spring (54) provides to design the vertically arranged wall components or the inclined form components of the sanitary cell (10).

4. Sanitary cell according to claims 1 to 3, **characterized in that** between the border profile (50) and the support platform (11) there is a bolted connection (51).

5. Sanitary cell according to claims 1 to 4, **characterized in that** between the border profile (50) and the wall elements (12 -15) there is an additional bolted connection (57, 58) designed as cross fastening between the basement consisting of the support platform (11) and the border profile (50) and the wall element of the sanitary cell (10).

6. Sanitary cell according to claims 1 to 5, **characterized in that** in the entry area (16) of the sanitary cell (10) there is a door sliding rail (70) designed as barrage and a bolted fastened with the support platform (11) and the wagon basement (73) and connected with a border protection angle (74) covering the plank bottom (60) of the entry area (16) of the sanitary cell.

7. Sanitary cell according to claims 1 to 6, **characterized in that** the wall element (14) is a formed part consisting of a glass fiber-reinforced synthetic material whose noses and returns (24, 39) on one hand permit the acceptance of electrical, air- and water-technical installations and on the other hand form an expansion space for wheelchair driver's feet.

8. Sanitary cell according to claims 1 to 7, **characterized in that** through the functional aggregation and spatial allocation of toilet and washbasin (18, 19) all electronic, air- and water-technical installations are combined to a central element (20) and are connected with the so called wall element (14) while the remaining wall elements (12, 13, 15, 17) of the sanitary cell (10) exclusively serve as space-forming designed platform components.

9. Sanitary cell according to claims 1 to 8, **characterized in that** the support platform (11) is made of a HPL compact laminate whose walkable planar surface is equipped with a caoutchouc covering (60).

10. Sanitary cell according to claims 1 to 9, **characterized in that** the border profile (50) and the wall element (12, 13, 15, 17) is equipped with a sheating (59) forming a basement for the visible external side of the sanitary cell (10).

11. Sanitary cell according to one or more than one of the preceding claims, **characterized in that** the wall element (14) designed as GRP formed component is equipped with a slightly horizontal wall area (80) having the shape of a washing stand for the acceptance of the wash basin (19) and with a slightly vertically aligned assembling platform (81) for the acceptance of the toilet (18) which are integral components of the wall element.

## Revendications

1. Cabine sanitaire en construction modulaire pour véhicules, en particulier pour les véhicules ferroviaires avec un bac de fond, un panneau plafond et avec des éléments de mur et de portes, **caractérisé en ce que** le bac de fond est formé par une plaque de support (11) reliant le plancher du véhicule (73) avec un profil latéral (50), relié par liaison par verrouillage, entouré uniquement par la zone d'entrée (16) de la cabine sanitaire (10) de manière discontinue, qu'un élément d'assemblage intégral (54) présente pour l'accueil à complémentarité de forme des éléments de mur (12 -15), tandis que la plaque de support (11) dans la zone d'entrée de la cabine sanitaire (10) est conçue en rail de porte (70) formant une digue empêchant l'écoulement de l'eau, tout ceci conçu de manière que la maquette de la cabine sanitaire (10) constitutive de l'espace est définie par la forme choisie de la plaque support (11) correspondant aux rapports d'espace d'aménagement du véhicule avec la cabine sanitaire (10).

2. Cabine sanitaire en construction modulaire selon revendication 1, **caractérisé en ce que** le profil latéral (50) servant de paroi du bac de fond, est constitué d'un pied (52) tourné vers la plaque support (11) à base large avec une transition arrondie (53) entre le pied (52) et le socle ainsi qu'à l'extrémité de la base opposée, un ressort (54) pour connexion à rainure et languette entre le profil latéral (50) et les éléments de mur (12 -15).

3. Cabine sanitaire selon les revendications 1 et 2, **caractérisé en ce que** le profil latéral (50) muni d'un ressort (54) sert à l'accueil à complémentarité de forme des éléments de mur (12 -15), qui sont conçus en tant que parties de mur verticales ou pièces préformées inclinées de la cabine sanitaire (10).

4. Cabine sanitaire selon les revendications 1 à 3, **caractérisé en ce que** entre le profil latéral (50) et la plaque support (11) un écrou-raccord (51) est prévu.

5. Cabine sanitaire selon les revendications 1 à 4, **caractérisé en ce que** entre le profil latéral (50) et les éléments de mur (12 -15), un écrou-raccord supplémentaire (57, 58) est prévu en tant que fixation transversale entre le socle et l'élément mural formé par le profil latéral (50) et la plaque support (11) de la cabine sanitaire (10).

6. Cabine sanitaire selon les revendications 1 à 5, **caractérisé en ce que** dans la zone d'entrée (16) de la cabine sanitaire (10) un rail de porte (70), conçu comme une digue aussi bien avec la plaque de support (11) qu'avec le sol du wagon (73), est vissé et est relié avec des douilles de levage (74) couvrant un revêtement de sol (60) de la zone d'entrée (16) de la cabine sanitaire.

7. Cabine sanitaire selon les revendications 1 à 6, **caractérisé en ce que** l'élément de mur (14) est une partie en matière plastique renforcée par de la fibre de verre, dont les parties saillantes et celles en retrait (24, 39), permettent d'une part l'accueil d'installations électriques et de techniques de ventilation et hydrauliques, et d'autre part un espace libre pour les pieds des conducteurs en fauteuil roulant.

8. Cabine sanitaire selon les revendications 1 à 7, **caractérisé en ce que** par regroupement fonctionnel et administration locale des WC et lavabo (18, 19) toutes les installations électriques et de techniques de ventilation et hydraulique sont regroupées en un élément central et reliées à l'élément de mur cité (14), tandis que les éléments de mur restants (12, 13, 15, 17) de la cabine sanitaire (10) sont uniquement des composants de plaque conçus en constitution de l'espace.

9. Cabine sanitaire selon les revendications 1 à 8, **caractérisé en ce que** la plaque de support (11) consiste en un laminé compact HPL dont la surface plane accessible est pourvue d'un revêtement de caoutchouc (60).

10. Cabine sanitaire selon les revendications 1 à 9, **caractérisé en ce que** le profil latéral (50) et l'élément de mur (12, 13, 15, 17) présentent un revêtement de mur extérieur (59) pour le côté visible de l'extérieur de la cabine sanitaire (10).

11. Cabine sanitaire selon l'une ou plusieurs des revendications précédentes, **caractérisé en ce que** l'élément de mur (14) conçu en tant que pièce moulée GKF (14) présente une zone murale (80) en forme de lavabo à peu près horizontale pour l'accueil d'un lavabo (19) ainsi qu'une plaque de montage passant à peu près perpendiculairement (81) pour l'accueil d'un WC (18), qui sont des parties intégrantes de l'élément de mur (14).
